# EUROPÄISCHE PATENTSCHRIFT

(11) **EP 0 607 177 B1**
(45) Veröffentlichungstag und Bekanntmachung des Hinweises auf die Patenterteilung: **19.06.1996**
(21) Anmeldenummer: 92919479.3
(22) Anmeldetag: 19.09.1992
(51) Int. Cl.: G01D 5/249, G01D 5/245, G01P 3/48

(54) **EINRICHTUNG ZUR WINKELLAGEERKENNUNG EINES ROTIERENDEN TEILS**
DEVICE FOR DETECTING THE ANGULAR POSITION OF A ROTATING COMPONENT
AGENCEMENT DE DETECTION DE LA POSITION ANGULAIRE D'UNE PIECE ROTATIVE

(30) Priorität: 10.10.1991 DE 4133570
(43) Veröffentlichungstag der Anmeldung: 27.07.1994
(73) Patentinhaber: ROBERT BOSCH GMBH, 70442 Stuttgart (DE)
(72) Erfinder: OTT, Karl, D-7145 Markgroeningen (DE); SCHMUCK, Erwin, D-7050 Waiblingen (DE); KRAUTER, Immanuel, D-7151 Erbstetten (DE); FUCHS, Joerg, D-7141 Schwieberdingen (DE)
(86) Internationale Anmeldenummer: DE9200805
(87) Internationale Veröffentlichungsnummer: WO9307449

(56) Entgegenhaltungen:
- EP-B- 0 058 170
- WO-A-85/05445
- FR-A- 2 479 453
- US-A- 4 787 354

## Beschreibung

### Stand der Technik

Die Erfindung geht aus von einer Einrichtung zur Winkellageerkennung eines rotierenden Teils nach der Gattung des Hauptanspruchs. Eine solche Einrichtung dient insbesondere zur Drehzahl- und Winkelinformation für Steuergeräte in Brennkraftmaschinen, insbesondere Zünd- und Kraftstoffeinspritzsteuerungen, bei denen sowohl die Drehzahl als auch die Winkelinformation mit einem einzigen Geber erfaßt werden kann. Aus den Winkelinformationen werden die für die Zündung und/oder Einspritzung benötigten Zeitpunkte berechnet.

Vorrichtungen zur Winkellageerfassung eines rotierenden Teiles sind bereits bekannt, so wird beispielsweise in der EP 0 188 433 eine solche Vorrichtung beschrieben, bei der eine mit der Kurbel- oder Nockenwelle einer Brennkraftmaschine verbundene Geberscheibe, die umfangsseitig gleichmäßig verteilte, zahnförmige Winkelmarken aufweist, von einem Geber abgetastet wird. Neben den Winkelmarken befindet sich noch eine Bezugsmarke, die beispielsweise als fehlender Zahn oder größerer Lücke zwischen zwei Zähnen oder auch als halber Zahn ausgebildet sein kann, auf dem rotierenden Teil.

Der Geber, der als induktiver Aufnehmer ausgebildet ist, liefert ein Signal, das in einer Aufbereitungsschaltung zu einem Rechtecksignal geformt wird und in einem nachfolgenden Mikrocomputer ausgewertet wird. Die Erkennung der Bezugsmarke erfolgt durch nacheinander ablaufende Zeitvergleiche, wobei die Erkennung dann erfolgt, wenn auf eine kurze Zeit eine längere und darauf wieder eine kürzere Zeit folgt.

Die bekannte Vorrichtung hat den Nachteil, daß eine Vielzahl von Zähnen, beispielsweise 180 vorgesehen sind, wobei die Festlegung der Zähnezahl so optimiert wurde, daß die Zeitintervalle zwischen gleichartigen Winkelmarkenflanken noch vernünftig auswertbar sind.

Eine andere Vorrichtung zur Winkellageerfassung eines rotierenden Teils ist aus der EP 00 13 846 bekannt, dabei wird eine Geberscheibe eingesetzt, die an ihrer Oberfläche 32-2 Markierungen aufweist, wobei die beiden fehlenden Markierungen wiederum als Bezugsmarke dienen. Diese Geberscheibe hat den Nachteil, daß die Anzahl der Markierungen keinen festen Bezug zur Stellung der einzelnen Zylinder zuläßt, wenn die Zahl der Zylinder 3, 6 oder 12 beträgt. Damit kann die bekannte Geberscheibe nicht universell eingesetzt werden.

Aus der US-PS 4 787 354 ist ein Zündsteuersystem für Mehrzylindermotoren bekannt, bei dem auf der Kurbelwelle eine Geberscheibe angeordnet ist, die eine Vielzahl von Zähnen, beispielsweise 60 sowie eine durch zwei fehlende Zähne gebildete Bezugsmarke aufweist. Diese Geberscheibe wird mit Hilfe eines Sensors abgetastet. Aus der vom Sensor gelieferten Impulsfolge läßt sich die Stellung der Kurbelwelle ermitteln. Weiterhin werden im Steuergerät ausgehend aus den vom Sensor gelieferten Impulsen Zündsteuerimpulse berechnet.

Aus der WO-A 85/05445 ist eine weitere Brennkraftmaschinensteuerung bekannt, die Steuerimpulse für die Brennkraftmaschine berechnet, wobei die für die Berechnung erforderlichen Informationen mit Hilfe eines Sensor gewonnen werden, der eine mit der Kurbelwelle der Brennkraftmaschine verbundene Geberscheibe abtastet. Da diese Geberscheibe an ihrem Umfang eine Vielzahl von Zähnen sowie eine als fehlender Zahn ausgebildete Bezugsmarke aufweist, kann ausgehend von der vom Sensor gelieferten Impulsfolge die Stellung der Kurbelwelle sowie die Drehzahl der Kurbelwelle ermittelt werden.

Sowohl die aus der US-PS 4 787 354 als auch die aus der WO-A 85/05445 bekannte Geberscheibe ist nicht optimal ausgebildet, da einerseits eine Vielzahl von Winkelmarken erforderlich sind und andererseits eine Bezugsmarke, die nur durch eine fehlende Marke realisiert wird unter ungünstigen Umständen überhaupt nicht erkannt wird.

### Vorteile der Erfindung

Die erfindungsgemäße Einrichtung mit den kennzeichnenden Merkmalen des Hauptanspruchs hat gegenüber den bekannten Vorrichtungen bzw. Einrichtungen den Vorteil, daß die spezielle Zahl der Markierungen bzw. Zähne der Geberscheibe einen festen Bezug zwischen Markierung und Stellung der einzelnen Zylinder für alle gängigen Zylinderzahlen zuläßt und damit eine einfache Auswertung ermöglicht. Dies ist möglich, da 36 sowohl durch 2, 3, 4, 6 als auch 12 teilbar ist.

Bei 8-Zylinder-Motoren werden zwei Zylinderbänke gebildet, die Zuordnung entspricht daher der des 4-Zylindermotors.

In den abhängigen Ansprüchen sind vorteilhafte Ausgestaltungen der Geberscheibe angegeben, die eine besonders einfache Auswertung ermöglichen.

### Zeichnung

Ein Ausführungsbeispiel der Erfindung ist in der Zeichnung dargestellt und wird in der nachfolgenden Beschreibung näher erläutert. Dabei zeigt Figur 1 den grundsätzlichen Aufbau des Gebersystems einschließlich einer nachfolgenden Auswerteschaltung, in Figur 1a und 1b sind mögliche Ausgestaltungen der Geberscheibe dargestellt und Figur 2 zeigt den Verlauf der Spannung über der Zeit.

### Beschreibung des Ausführungsbeispiels

In dem in Figur 1 dargestellten Ausführungsbeispiel ist eine Geberscheibe 10 abgebildet, die an ihrer Oberfläche eine Vielzahl von Winkelmarken 11, die als rechteckige Zähne ausgebildet sind, aufweist. Weiterhin weist die Geberscheibe 10 eine Bezugsmarkenlücke 12 auf, die aus zwei fehlenden Winkelmarken besteht.

Die Zahl n der Winkelmarken beträgt beim Ausführungsbeispiel 36-2, diese Zahl n läßt besonders einfache Auswertemöglichkeiten zu.

Die Geberscheibe 10 ist mit der Kurbelwelle 13 einer Brennkraftmaschine verbunden, es ist auch möglich, die Zahnriemenscheibe geeignet auszugestalten und als Geberscheibe zu verwenden.

### Abgetastet wird die Geberscheibe 10 mittels eines Sensors

15, beispielsweise eines Induktivsensors oder eines Hallsensors, der über eine Leitung 16 mit einer Auswerteschaltung 17 verbunden ist. In der Auswerteschaltung 17 erfolgt eine Signalverstärkung sowie eine Signalaufbereitung, so daß die weitere Auswertung nach einer A/D-Wandlung im A/D-Wandler 14 in einem Mikrocomputer 18 erfolgen kann, wobei die Signalauswertung sowie die Weiterverarbeitung im Mikrocomputer beispielsweise derart erfolgen kann, wie in der EP 0 188 433 beschrieben wird.

Die Auswerteschaltung 17 sowie der Mikrocomputer 18 sind üblicherweise Bestandteil des Steuergeräts 19, sie können auch separat aufgebaut sein, die Auswerteschaltung 17 kann auch entfallen, wenn die gesamte Signalverarbeitung nach einer Analog-Digital-Wandlung im Steuergerät 19 selbst erfolgt.

Das Vorbeilaufen der Winkelmarken 11 am Sensor 15 erzeugt in diesem eine Wechselspannung, deren Frequenz abhängig von der Drehgeschwindigkeit der Geberscheibe ist. Nach der Verarbeitung in der Auswerteschaltung 17 wird aus dieser Spannung eine Rechteckspannung U₁₇ erhalten, wie sie in Figur 2 dargestellt ist. Diese Spannung ist dabei in Abhängigkeit von der Zeit t aufgetragen.

Die Rechteckspannung U17 gibt die Abfolge der einzelnen Markierungen wieder; so lange die Bezugsmarke, die zwei fehlenden Markierungen entspricht, am Sensor vorbeiläuft, wird in diesem auch keine Spannung induziert.

Im Mikrocomputer 18 bzw. im Steuergerät 19 erfolgt die Auswertung der Rechteckspannung, dabei werden die Abstände zwischen den einzelnen Spannungsimpulsen bestimmt, dies kann beispielsweise nach der in der EP 0 188 433 beschriebenen Methode erfolgen, bei der die zeitlichen Abstände zwischen gleichartigen Winkelmarkenflanken gemessen werden. Dies kann jedoch genauso die Zeitdauer zwischen Vorder- und Rückflanke der einzelnen Markierungen ausgewertet werden, es ist weiterhin auch eine Kombination denkbar, wobei aus der Zeit zwischen Vor- und Rückflanke ein und derselben Marke die Drehzahl bestimmt wird, die in bekannter Weise umgekehrt proportional zur Zeit ist, während zur Bezugsmarkenerkennung jeweils Vorderflanken oder jeweils die Rückflanken der einzelnen Impulse ausgewertet werden, d.h. ihre zeitliche Abstände bestimmt werden.

Besonders sicher wird die Bezugsmarke erkannt, wenn mehrere zeitliche Abstände gleichartiger Winkelmarkenflanken ausgewertet werden, wenn also eine Bezugsmarke dann erkannt wird, wenn eine erste Zeit t0 deutlich kleiner als eine zweite Zeit t1 und diese deutlich größer als eine dritte Zeit t2 ist.

Nachdem die Bezugsmarke 12 erkannt ist, kann im Steuergerät 19 daraus die Stellung der Kurbelwelle ermittelt werden, da zwischen Bezugsmarke und Kurbelwellenstellung ein fester Bezug vorhanden ist.

Damit eine eindeutige Zylindererkennung möglich ist, wird dem Mikrocomputer 18 bzw. dem Steuergerät 19 zusätzlich noch ein Nockenwellensignal N eines Nockenwellensensors zugeführt, das beispielsweise aus einem Impuls pro NW-Umdrehung besteht. Die Verknüpfung von Nockenwellensignal und erkannter Bezugsmarke läßt dann eine eindeutige Zylindererkennung, beispielsweise der OT-Stellung des ersten Zylinders zu und damit bei festgelegter Zylinderabfolge auch der weiteren Zylinder zu, die dazu erforderlichen Berechnungen laufen im Mikrocomputer 18 bzw. Steuergerät 19 ab, dieses löst über Ausgänge 20 übliche Regel- bzw. Steuervorgänge aus.

Durch Abzählen der einzelnen Spannungsimpulse läßt sich daraus die obere Totpunktstellung (OT) für jeden einzelnen Zylinder berechnen, wobei beim Zweizylinder nach 18 Spannungsimpulsen der zweite Zylinder im oberen Totpunkt steht, beim Vierzylinder ist nach 9 Spannungsimpulsen der zweite Zylinder, nach 18 Spannungsimpulsen der dritte, nach 27 Spannungsimpulsen der vierte und nach 36-2 Spannungsimpulsen wieder der erste Zylinder im oberen Totpunkt. Diese einfache Zuordnung zwischen Bezugsmarke und Stellung der einzelnen Zylinder ist möglich, da bei Verwendung von (n-2) = 36-2 Zähnen und der möglichen restlosen Teilbarkeit von n = 36 durch 2, 4, 6 und 12 eine einfache Abzählung die jeweilige Zylinderlage liefert.

Die in Figur 1 abgebildete Geberscheibe kann auch dahingehend modifiziert werden, daß als Zahl der Markierungen bzw. Zähne eine andere Zahl gewählt wird, wobei zu beachten ist, daß diese Zahl n durch 2, 3, 4, 5, 6 und 12 teilbar sein muß, neben 36-2 wären auch noch 60-2 oder 120-2 Markierungen vorteilhaft, da auch solche Anzahlen von Markierungen eine einfache Auswertung zulassen.

Bei geeigneter Verteilung der n Markierungen über dem Umfang der Geberscheibe 10 muß die Länge der Bezugsmarkenlücke nicht gleich zwei fehlenden Markierungen entsprechen, sondern kann allgemein einer Länge von m Markierungen entsprechen.

Besonders günstig ist jedoch eine Geberscheibe mit 36-2 Zähnen, bei einem Scheibendurchmesser von 70 mm und einer Scheibendicke von etwa 4 mm.

Die Höhe und Breite der Markierungen bzw. der Zwischenräume zwischen den einzelnen Markierungen kann anders gestaltet sein, es kann beispielsweise die Länge der Markierungen gleich der Länge der einzelnen Zwischenräumen sein oder die Zwischenräume doppelt so lang wie die Markierungen sein. Wie die einzelnen Abstände festgelegt werden, hängt von den jeweiligen Erfordernissen ab, es ist besonders wichtig, daß die Gestaltung der Zähne bzw. der Zwischenräume eine optimale Verteilung der im Sensor 15 induzierten Spannung ergibt.

Als Geberscheibe 10 wird üblicherweise eine ferromagnetische Scheibe gewählt, es ist jedoch auch möglich, eine Scheibe aus anderem Material einzusetzen und nur die Markierungen bzw. Zähne aus ferromagnetischem Material herzustellen. Der Sensor 15 ist im Ausführungsbeispiel ein Induktivsensor, es wäre auch möglich, stattdessen einen Hallsensor einzusetzen. Damit im Sensor 15 eine möglichst gut auswertbare Spannung induziert wird, kann es erforderlich sein, eine andere Geberscheibe 10a einzusetzen, wobei die der Bezugsmarke 12 vorhergehende und/oder die nachfolgende Winkelmarke 11a auf der zur Bezugsmarke hin gerichteten Seite abgeschrägt wird, wie in Figur la abgebildet ist.

Eine weitere Möglichkeit ist in Fig. lb aufgezeigt, mit gleichartigen Winkelmarken llb, die wesentlich kürzer sind als die Zwischenräume zwischen den Marken und einer Bezugsmarke 12, deren Tiefe geringer ist als die der Zwischenräume zwischen den gleichartigen Winkelmarken, außerdem sind auch Kombinationen der Vorschläge der Figur 1, 1a, 1b möglich.

## Patentansprüche

1. Einrichtung zur Winkellageerkennung eines rotierenden Teils (13) einer Brennkraftmaschine mit wenigstens einem Zylinder, mit einer mit dem rotierenden Teil verbundenen Geberscheibe (10), die gleichmäßig über ihren Umfang verteilte Winkelmarken (11) und eine durch m fehlende Winkelmarken gebildete Bezugsmarke (12) aufweist, so daß n-m Winkelmarken (11) vorhanden sind, mit einem Sensor, der die Winkelmarken (11) abtastet und ein Ausgangssignal erzeugt, in Abhängigkeit von den abgetasteten Winkelmarken (11), mit einer Aufbereitungsschaltung (14, 17, 18), die die zeitliche Abfolge des Ausgangssignales auswertet, dadurch gekennzeichnet, daß die Zahl n gleich 36 ist und damit durch möglichst viele, den jeweiligen Zylinderzahlen der Brennkraftmaschine entsprechenden Zahlen teilbar ist und m gleich 2 ist.

2. Einrichtung nach Anspruch 1, dadurch gekennzeichnet, daß die Bezugsmarke (12) als verlängerter Zwischenraum zwischen zwei Winkelmarken (11, lla, llb) ausgebildet ist und sich über eine Länge von zwei Winkelmarken und drei Zwischenräumen erstreckt.

3. Einrichtung nach Anspruch 2, dadurch gekennzeichnet, daß die Bezugsmarke (12) weniger tief ist als die Lücken zwischen den gleichartigen Winkelmarken (11, lla, llb), vorzugsweise halb so tief.

4. Einrichtung nach einem der vorhergehenden Ansprüche, dadurch gekennzeichnet, daß dem Steuergerät (19) ein Nockenwellensignal (N) zugeführt wird und Zeitmessungen zur Bezugsmarkenerkennung ablaufen.

5. Einrichtung nach Anspruch 4, dadurch gekennzeichnet, daß im Steuergerät (19) nach Erkennen der Bezugsmarke (12) Zählvorgänge ablaufen, wobei Flanken der Spannungsimpulse (U17) ausgewertet werden und aus der Zahl der gezählten Spannungsimpulse auf die Lage der einzelnen Zylinder geschlossen wird.

## Claims

1. Device for recognising the angular position of a rotating part (13) of an internal combustion engine, having at lest one cylinder, having a pick-up disc (10) which is connected to the rotating part, has angle marks (11) evenly distributed around its periphery and a reference mark (12) formed by m missing angle marks, with the result that there are n-m angle marks (11), having a sensor which scans the angle marks (11) and generates an output signal as a function of the scanned angle marks (11), and having a processing circuit (14, 17, 18) which evaluates the temporal sequence of the output signal, characterised in that the number n is equal to 36 and thus can be divided by as many numbers as possible corresponding to the respective numbers of cylinders of the internal combustion engine and m is equal to 2.

2. Device according to Claim 1, characterised in that the reference mark (12) is configured as a lengthened intermediate space between two angle marks (11, lla, llb) and extends over a length of two angle marks and three intermediate spaces.

3. Device according to Claim 2, characterised in that the reference mark (12) is less deep than the gaps between the similar angle marks (11, lla, llb), preferably half as deep.

4. Device according to one of the preceding claims, characterised in that a camshaft signal (N) is supplied to the control unit (19) and time measurements take place for reference mark recognition.

5. Device according to Claim 4, characterised in that counting procedures take place in the control unit (19) after recognition of the reference mark (12), flanks of the voltage pulses (U17) being analysed and conclusions on the position of the individual cylinders being drawn from the number of voltage pulses counted.

## Revendications

1. Installation pour la détection de la position angulaire d'une pièce rotative (13) d'un moteur à combustion interne comprenant au moins un cylindre, un disque de capteur (10) relié à la pièce rotative, ce disque ayant des repères angulaires (11) répartis régulièrement à sa périphérie ainsi qu'un repère de référence (12) formé par l'absence de m repères angulaires de façon à avoir n-m repères angulaires (11), un capteur qui détecte les repères angulaires (11) et crée un signal de sortie, et en fonction des repères angulaires détectés (11), un circuit de traitement (14, 17, 18) qui exploite l'ordre chronologique du signal de sortie, caractérisée en ce que le nombre n est égal à 36 pour pouvoir être ainsi divisé par un maximum de nombres correspondant au nombre de cylindres respectifs du moteur à combustion interne, et m est égal à 2.

2. Installation selon la revendication 1, caractérisée en ce que le repère de référence (12) est un intervalle prolongé entre deux repères angulaires (11, lla, llb) et s'étend seulement sur une longueur de deux repères angulaires et de trois intervalles.

3. Installation selon la revendication 2, caractérisée en ce que le repère de référence (12) est moins profond que les intervalles entre les repères angulaires respectifs (11, lla, llb), de préférence, il est moitié moins profond.

4. Installation selon l'une des revendications précédentes, caractérisée en ce qu'un signal d'arbre à came (N) est appliqué à l'appareil de commande (11) et les mesures de temps se font à partir de la détection des repères de référence.

5. Installation selon la revendication 4, caractérisée en ce que dans l'appareil de commande (19), après détection des repères de référence (12), on a des opérations de comptage, les flancs des impulsions de tension (U17) étant exploités et à partir du nombre d'impulsions de tension, comptées, on conclut à la position de chaque cylindre.
